# EUROPÄISCHE PATENTSCHRIFT

(11) **EP 0 114 662 B1**
(45) Veröffentlichungstag und Bekanntmachung des Hinweises auf die Patenterteilung: **17.08.1988**
(21) Anmeldenummer: 84100525.9
(22) Anmeldetag: 19.01.1984
(51) Int. Cl.: A63C 9/085

(54) **Auslöseskibindung**
Releasable ski binding
Fixation de sécurité pour ski

(30) Priorität: 21.01.1983 AT 190/83
(43) Veröffentlichungstag der Anmeldung: 01.08.1984
(73) Patentinhaber: TMC CORPORATION, CH-6340 Baar/Zug (CH)
(72) Erfinder: Nowak, Gerhard, A-2352 Biedermannsdorf (AT); Morbitzer, Hans Peter, A-1210 Wien (AT); Taucher, Robert, Dipl.-Ing., A-7141 Podersdorf (AT); Winter, Alfred, A-1140 Wien (AT); Kruschik, Klaus, A-2352 Gumpoldskirchen (AT)
(74) Vertreter: Szász, Tibor, Dipl.-Ing.

(56) Entgegenhaltungen:
- EP-A- 0 085 313
- FR-A- 2 228 510
- FR-A- 2 332 773

## Beschreibung

Die Erfindung bezieht sich auf eine Auslöseskibindung nach dem ersten Teil des Anspruches 1.

Eine solche Auslöseskibindung ist in der FR-A1-2 228 510 bzw. in der die Priorität dieser Anmeldung begründenden Zusatzanmeldung DE-A1-24 01 729 zu der DE-A1-23 24 078 beschrieben. Gemäß der ausführlichen Offenbarung in der Stammanmeldung gemäß der DE-A1-23 24 078 ist der Auslösemechanismus in einem Zwischenraum, welcher sich zwischen der Grundplatte und der Sohlenplatte befindet, untergebracht. Dies macht aber besondere Abdichtungsmaßnahmen gegen das Eindringen von Schnee und Schmutz erforderlich. Dabei ist diese Bindung kompliziert in ihrem Aufbau, demzufolge auch ihre Montage umständlich und aufwendig ist.

Gemäß der Offenbarung in der DE-A1-24 01 729 liegt bei der Auslöseskibindung nach der DE-A1-23 24 078 eine funktionelle Trennung des Auslöse- und Festhaltesystems vor. Gemäß der Aufgabenstellung der Zusatzanmeldung soll das Festhaltesystem von den minimalen Steuerbewegungen der Steuervorrichtung nach dem Stammpatent sicher betätigt werden können. Folgedessen beinhaltet die Zusatzanmeidung lediglich die Ausgestaltung des Festhaltesystems, so daß hierbei keine komplette Skibindung vorliegt ; diese bildet nur im Zusammenwirken mit dem Auslösesystem nach dem Stammpatent eine komplette Einheit. Dieser Einheit haften die eingangs in Verbindung mit der DE-A1-23 24 078 angeführten Nachteile sinngemäß weiterhin an.

Die Erfindung setzt sich zum Ziel, die angeführten Nachteile der bekannten Ausführungen zu beseitigen und eine Auslöseskibindung der eingangs genannten Art zu schaffen, welche einfach in ihrem Aufbau ist und bei der der Skischuh während der Fahrt zwar zuverlässig festgehalten wird, im Falle eines Sturzes jedoch sofort freigegeben wird. Des weiteren sollen keine Abdichtungsprobleme zwischen der Grundplatte und der Sohlenplatte entstehen.

Dieses Ziel wird erfindungsgemäß durch die kennzeichnenden Merkmale des Anspruches 1 gelöst. Dadurch, daß der Festhaltemechanismus zusätzlich zu den beiden, am Schuhspitzenbereich angreifenden Spannbacken noch einen um eine zweite Querachse verschwenkbaren Fersenhalter aufweist, dessen Querachse in Skilängsrichtung verschiebbar ist und unter dem Einfluß einer sie gegen die Skispitze hin zu schieben trachtenden Druckfeder steht, wird der beim Einsteigen zwischen die Spannbacken gesetzte Skischuh in diese geschoben. Durch die auf die beiden Spannbacken über eine Zugstange wirkende Druckfeder wird die Halterung bzw. die Freigabe des Skischuhs im vorderen und hinteren Bereich von ein und derselben Feder gesteuert, wobei der Fersenhalter in der Fahrtstellung durch ein durch die Zugstange lösbares, federbelastetes Rastglied gegenüber der Sohlenplatte verriegelt ist.

An sich ist der Gedanke, einarmige Spannbacken, welche am Skischuh seitlich angreifen, an einer Sohlenplatte zu lagern und durch eine Schieberplatte mit Hilfe von keilförmigen Ansätzen in die Klemmstellung zu bringen, bereits bekannt, wie die DE-A1-29 43 209 und 30 26 918 zeigen. Allerdings wirkt bei diesen Ausführungen die Rastfeder unmittelbar auf die Spannbacken, deren Belastung zur unwillkürlichen Auslösung der Skibindung herangezogen wird, was gewisse Ungenauigkeiten mit sich bringt, gegenüber den Skibindungen der eingangs genannten Art, bei denen der Schwenkwinkel der Sohlenplatte für das Öffnen des Festhaltemechanismus maßgebend ist.

Selbstverständlich bieten sich verschiedene Lösungen an, um die Spannbacken in die Spannstellung zu verschwenken. Als besonders vorteilhaft hat es sich jedoch erwiesen, wenn die beiden Spannbacken mittels Spannkeilen in die Spannstellung verschiebbar sind, welche an der Sohlenplatte verschiebbar gelagert sind und unter dem Einfluß von Federn, insbesondere von je einer Druckfeder, stehen. Auf diese Weise kann mit relativ geringen Federkräften eine starke Anpressung oder oberen Arme der Spannbacken an den Skischuh herbeigeführt werden.

Weiters sieht die Erfindung vor, daß die beiden Spannkeile durch einen Querstab verbunden sind, wobei an jedem Spannkeil nach oben ragende Bolzen vorgesehen sind, die jeweils in ein Langloch des Querstabes eingreifen. Diese Maßnahme trägt dazu bei, daß das Lösen der beiden Keile gleichmäßig erfolgt.

Ferner ist gemäß einem anderen Merkmal der Erfindung der Querstab über einen Bolzen, der in ein Langloch in der Zugstange eingreift, mit dieser gelenkig verbunden. Durch diese Maßnahme wird es möglich, daß die Zugstange, welche nicht nur das Öffnen der beiden Spannbacken bewerkstelligt, sondern auch, wie später dargelegt wird, den Fersenhalter entriegeln muß, diese beiden Vorgänge in vorgegebenem zeitlichem Abstand nacheinander ausführt.

Nach einer weiteren Ausgestaltung der Erfindung ist die Querachse für den Fersenhalter an einem Kolben gelagert, der in einer sich in der Längsrichtung der Sohlenplatte erstreckenden Bohrung in der Sohlenplatte bzw. in einem Ansatz derselben geführt ist, und in dieser Bohrung ist noch ein zweiter Kolben verschiebbar gelagert, der über den Querbolzen mit dem gabelförmig ausgebildeten Ende der Zugstange verbunden, wobei die Druckfeder zwischen den beiden Kolben angeordnet ist. Durch diese Ausgestaltung wird die Druckfeder nicht nur zum Anpressen des Fersenhalters an den Skischuh während der Fahrt, sondern gleichzeitig zum Lösen der beiden Spannbacken z. B. im Falle eines Sturzes herangezogen. In diese Richtung zielt auch das folgende Merkmal, daß der zweite Kolben eine aus der Bohrung vorragende Kolbenstange trägt, welche einem Betätigungsglied der Halteeinrichtung zugeordnet ist.

Um den Fersenhalter zuverlässig in der Fahrtstellung zu halten, können verschiedene Rasteinrichtungen eingesetzt werden. Als besonders vorteilhaft hat es sich jedoch erwiesen, wenn erfindungsgemäß das bzw. jedes Rastglied einen Haken aufweist, welches am Fersenhalter angelenkt ist und unter dem Einfluß einer Schenkelfeder steht und in der Fahrtstellung der Skibindung des bzw. jedes Rastglied mit seinem Haken einen Vorsprung der Sohlenplatte untergreift. Dabei ist es zweckmäßig, wenn an der Zugstange dem bzw. jedem Rastglied ein das Lösen des bzw. jedes Rastgliedes bewirkender Anschlag zugeordnet ist. Dieser Anschlag ermöglicht ein Lösen des Fersenhalters, bevor sich noch die beiden Spannbacken geöffnet haben, so daß zuerst der Absatz und danach die Kappe des Skischuhes freigegeben wird.

Gemäß einem weiteren Erfindungsmerkmal steht der Fersenhalter unter dem Einfluß einer als Schraubenfeder ausgebildeten Aufstellfeder, welche einerseits an einer in der Sohlenplatte gelagerten (dritten) Querachse und anderseits an einer (vierten) Querachse im Fersenhalter abgestützt ist. Diese Art der Lagerung der Aufstellfeder macht es möglich, daß der Fersenhalter immer unter dem Druck der Aufstellfeder steht, unabhängig davon, ob er sich in der durch die Druckfeder bedingten, gegen die Skispitze hin vorgeschobenen Stellung (Einsteigstellung) oder in der durch das Niedertreten des Skischuhes bedingten zurückgeschobenen Stellung (Fahrtstellung) befindet.

Schließlich sieht die Erfindung vor, daß der Fersenhalter in einem sich auch vertikal erstreckenden Führungsschlitz des Ansatzes geführt ist. Dadurch wird die Achse für den Fersenhalter weitgehend geschont, da unabhängig davon, ob der Skischuh parallel zur vertikalen Skilängsmittelebene oder gegenüber dieser geneigt in die Skibindung eingesetzt wird, auf die Achse immer nur eine zu ihr normale Kraft ausgeübt wird. Außerdem wird auch bei rauher Beanspruchung der Skibindung ein Verbiegen des Fersenhalters hintangehalten.

In der Zeichnung ist eine beispielsweise Ausführungsform einer erfindungsgemäßen Skibindung rein schematisch dargestellt. Fig. 1 ist eine Seitenansicht der Skibindung in der Fahrtstellung, zum Teil im Schnitt nach der Linie I-I in Fig. 2 und Fig. 2 eine teilweise geschnittene Draufsicht auf die Skibindung. In den Fig. 3 und 4 ist eine Einzelheit der Skibindung im Längsschnitt bzw. im Schnitt nach der Linie IV-IV in Fig. 3 bei seitlich ausgelenkter Skibindung wiedergegeben.

Auf einem Ski 1 sind drei Halteelemente befestigt, nämlich eine erste Querachse 1a, eine im wesentlichen vertikale Hochachse 1 und eine Lagerbock 1c. Über dem Ski befindet sich eine Sohlenplatte 2. Diese kann in vertikaler Richtung um die erste Querachse 1a verschwenkt und etwa in einer Parallelebene zur Skioberseite um die Hochachse 1 b verdreht werden. An den Seitenflächen der Sohlenplatte sind zwei Spannbacken 3 an sich in Skilängsrichtung erstreckenden Achsen 3a schwenkbar gelagert. Die Spannbacken 3 sind als zweiarmige Hebel ausgebildet und stehen unter dem Einfluß von nicht dargestellten schwachen Schenkelfedern, welche bestrebt sind, die Spannbacken an den Skischuh anzudrücken.

Der dem Skiende zugewendeten Bereich der Sohlenplatte 2 trägt einen Ansatz 2a, an dem eine Halteeinrichtung 4 befestigt ist und in dem eine Bohrung 2b ausgespart ist. In der Bohrung 2b sind zwei Kolben 5 und 6 verschiebbar gelagert. Zwischen den beiden Kolben 5,6 ist eine Druckfeder 7 angeordnet. Der der Skispitze zugewendete Kolben 5 trägt einen Lagerbock 5a, in dem auf einer zweiten Querachse 8b ein gabelförmig ausgebildeter Fersenhalter 8 schwenkbar gelagert ist, welcher unter dem Einfluß einer als Schraubenfeder ausgebildeten Aufstellfeder 8a steht und in einem sich auch vertikal erstreckenden Führungsschlitz 2e im Ansatz 2a geführt ist. Die Aufstellfeder 8a ist einerends an einer in der Sohlenplatte 2 gelagerten (dritten) Querachse 2f und anderends an einer (vierten) Querachse 8c im Fersenhalter 8 festgehalten. Der Fersenhalter 8 greift in der Fahrtstellung mit den Enden der Gabelzinken in Ausnehmungen des Absatzes des Skischuhs ein. Dadurch hält der Fersenhalter 8 zusammen mit den beiden Spannbacken 3 den Skischuh während der Fahrt zuverlässig am Ski 1 fest. Ferner ist am Fersenhalter 8 mindestens ein Rastglied 9 angelenkt, welches einen Haken aufweist, unter der Wirkung einer Schenkelfeder 9a steht und in der Fahrtstellung mit seinem Haken einen Vorsprung 2c der Sohlenplatte 2 untergreift.

Im Bereich der beiden Spannbacken 3 besitzt die Sohlenplatte 2 zwei etwa trapezförmige Ausnehmungen 2d, in denen Spannkeile 10 gelagert sind. Die Spannkeile 10 stehen unter dem Einfluß von Druckfedern 10a. An ihrer Oberseite tragen die Spannkeile 10 Bolzen 10b, welche jeweils in ein Langloch 11 eines Querstabes 11 eingreifen. In seiner Mitte trägt der Querstab 11 einen weiteren Bolzen 11b, der in das Langloch 12a einer Zugstange 12 eingreift. Diese Zugstange 12 erstreckt sich zum Ansatz 2a der Sohlenplatte 2 und ist an ihrem von den Spannbacken 3 entfernten Ende gegabelt. Die Enden der beiden Gabelzinken sind mittels eines Bolzens 13 an dem Kolben 6 angelenkt. Selbstverständlich ist der Bolzen 13 zu beiden Seiten des Kolbens 6 in Führungsschlitzen des Ansatzes 2a geführt. Weiters trägt die Zugstange 12 mindestens einen Anschlag 12b, der zum Lösen des Rastgliedes 9 bestimmt ist. An den Kolben 6 ist eine Kolbenstange 6a angesetzt, die beispielsweise als Lager für eine Rolle 14 ausgebildet sein kann, welche als Auflager für ein Betätigungsglied 15 der Halteeinrichtung 4 dient.

Bei der in den Fig. 3 und 4 gezeigten Halteeinrichtung 4 ist das Betätigungsglied 15 als von einer Schenkelfeder 16 belasteter, um eine Achse 15a verschwenkbarer Winkelhebel ausgebildet, dessen einer Arm an der Rolle 14 anliegt und durch einen Anschlag 15b in dieser Stellung gehalten wird. Der andere, gabelförmig ausgebildete Arm des Winkelhebels 15 liegt an einem Bolzen 17 an, der Langlöcher 4a in der Halteeinrichtung 4 und einen von einer Druckfeder 18 beaufschlagten Kolben 19 durchsetzt, welcher in einer Längsbohrung 4b der Halteeinrichtung 4 geführt ist. Die Vorspannung der Druckfeder 18 läßt sich durch eine Stellschraube 20 einstellen.

In der Bohrung 4b der Halteeinrichtung 4 ist ferner ein Folgeglied 21 mit einem Kopf 21a schwenkbar gelagert, welches etwa pilzförmig ausgebildet ist und dessen Stiel 21b, der zwei kugelförmige Verdickungen 21 und 21d aufweist, eine nach außen divergierende konische Bohrung im Boden der als Sackbohrung ausgebildeten Bohrung 4b in der Halteeinrichtung 4 durchsetzt. Der am Ski 1 befestigte Lagerbock 1c für das Folgeglied 21 besitzt zwei Führungsbahnen, nämlich eine horizontale 22a und eine vertikale 22b, von denen die eine 22a der Verdickung 21c und die andere 22b der Verdickung 21d zugeordnet ist.

In der Einsteiglage der Skibindung befindet sich der Fersenhalter 8 unter dem Einfluß der Aufstellfeder 8a in der hochgeschwenkten Lage. Der Kolben 5 ist unter dem Einfluß der Druckfeder 7 gegen die Skispitze hin in der Bohrung 2b verschoben. Die Spannbacken 3 werden durch die Keile 10 über die Druckfedern 10a in vertikaler Stellung gehalten. Nun wird der Skischuh mit leicht gesenkter Spitze zunächst zwischen die Spannbacken 3 eingeschoben, und danach wird der Absatz des Skischuhs niedergetreten. Dabei wird der Fersenhalter 8 entgegen dem Uhrzeigersinn verschwenkt und gleichzeitig mit seiner Anlenkachse gegen das Skiende hin etwas verschoben. Fersenhalter 8 und Schuhsohle bilden beim Niedertreten eine Art Kniegelenk. Durch das Verschieben der Anlenkachse 8b des Fersenhalters 8 wird aber die Druckfeder 7 gespannt. Durch diese Druckfeder 7 wird daher über den Fersenhalter 8 der Skischuh zwischen die Spannbacken 3 geschoben. In der unteren Endlage wird der Fersenhalter 8 durch das Rastglied 9 gegenüber der Sohlenplatte 2 verriegelt. Der Skischuh ist somit in der zur Fahrt bestimmten Lage.

Wird während der Fahrt die Sohlenplatte 2 in der vertikalen und/oder horizontalen Ebene verschwenkt, so wird auch das Folgeglied 21 verschwenkt, was eine Bewegung des Kolbens 19 in Richtung zum Skiende hin zur Folge hat. Wird dabei der sogenannte elastische Bereich der Skibindung in horizontaler oder in vertikaler Richtung überschritten, so wird der Winkelhebel 15 durch den Kolben 19 so stark im Uhrzeigersinn verschwenkt, daß sein der Rolle 14 zugewendetes Ende sich von der Rolle entfernt. Dadurch kann sich die in der Bohrung 2b untergebrachte Druckfeder 7 entspannen. Dies hat zur Folge, daß die Spannkeile 10 von der Zugstange 12 zurückgezogen werden, und daß auch der Fersenhalter 8 vom Druck der Druckfeder 7, welche ihn gegen den Skischuh zu bewegen sucht, entlastet wird. Durch die Bewegung der Zugstange 12 wurde auch das Rastglied 9 durch den Anschlag 12b vom Vorsprung 2c der Sohlenplatte 2 entfernt. Der Fersenhalter 8 kann sich daher unter dem Einfluß der Aufsteilfeder 8a im Uhrzeigersinn nach oben verschwenken und den Skischuh freigeben.

Die willkürliche Auslösung der Skibindung erfolgt mittels eines in der Halteeinrichtung 4 gelagerten, in der Zeichnung jedoch nicht dargestellten Auslösehebels, durch den der Winkelhebel 15 gegen die Kraft der Schenkelfeder 16 von der Rolle 14 entfernt wird. Der übrige Vorgang entspricht dem bei der unwillkürlichen Auslösung der Skibindung.

Sobald der Skischuh die Skibindung verlassen hat, kehrt die Zugstange 12 mit dem Kolben 6 unter dem Einfluß der die Spannkeile 10 beaufschlagenden Druckfedern 10a in die in Fig. 2 dargestellte Lage zurück, in der der Winkelhebel 15 unter dem Einfluß der Schenkelfeder 16 sich an die Rolle 14 anlegt. Der Fersenhalter8 befindet sich nach wie vor in der hochgeschwenkten Lage, in der der Skischuh die Bindung verlassen hat. Die Skibindung ist daher zum neuerlichen Einsteigen mit dem Skischuh bereit.

Selbstverständlich ist die Erfindung keineswegs an das in der Zeichnung dargestellte und im vorstehenden beschriebene Ausführungsbeispiel gebunden. Vielmehr sind verschiedene Abänderungen desselben möglich, ohne den Rahmen der Erfindung zu verlassen. Beispielsweise könnte anstelle eines Querstabes und einer Zugstange auch eine Schieberplatte verwendet werden, welche mit dem dem Skiende benachbarten Kolben in der Bohrung der Sohlenplatte gelenkig verbunden ist.

## Patentansprüche

1. Auslöseskibindung mit einer in ihrem Mittelbereich um eine etwa lotrechte Hochachse (1b) verschwenkbaren sowie um eine erste Querachse (1a) hochklappbaren Sohlenplatte (2), die in der Fahrtstellung durch eine federnde Halteeinrichtung (4) am Ski (1) festgehalten ist, welch' letztere in Abhängigkeit von der Schwenkbewegung der Sohlenplatte (2) gegenüber dem Ski (1) bei Erreichen eines vorbestimmten Schwenkwinkels sowohl nach oben als auch nach der Seite das Öffnen eines den Schuh an der Sohlenplatte (2) festlegenden Festhaltemechanismus bewirkt, der zwei am Skischuh seitlich angreifende, als zweiarmige Hebel ausgebildete Spannbacken (3) aufweist, welche an der Sohlenplatte (2) an sich in Skilängsrichtung erstreckende Achsen (3a) schwenkbar gelagert sind, dadurch gekennzeichnet, daß der Festhaltemechanismus zusätzlich zu den beiden Spannbacken (3), die im Schuhspitzenbereich angreifen, noch einen um eine zweite Querachse (8b) verschwenkbaren Fersenhalter (8) aufweist, welche Querachse in Skilängsrichtung verschiebbar ist und unter dem Einfluß einer sie gegen die Skispitze hin zu schieben trachtenden Druckfeder (7) steht, daß mit den beiden Spannbacken (3) eine sich in Richtung zum Skiende hin erstreckende Zugstange (12) wirkverbunden ist, deren dem Fersenhalter (8) zugewandte Abschnitt gabelförmig ausgebildet, von einem in der Sohlenplatte (2) in Skilängsrichtung gleitbeweglich geführten Querbolzen (13) durchsetzt und durch die Druckfeder (7) in Richtung zum Skiende hin beaufschlagt ist, und daß der Fersenhalter (8) in der Fahrtstellung der Skibindung an der Sohlenplatte (2) mittels mindestens eines federbelasteten Rastgliedes (9) verrastet ist, welches Rastglied (9) zum Öffnen des Fersenhalters (8) durch die Zugstange (12) lösbar ist.

2. Skibindung nach Anspruch 1, dadurch gekennzeichnet, daß die beiden Spannbacken (3) mittels Spannkeilen (10) in die Spannstellung verschwenkbar sind, welche an der Sohlenplatte (2) verschiebbar gelagert sind und unter dem Einfluß von Federn, insbesondere von je einer Druckfeder (10a), stehen (Fig. 2).

3. Skibindung nach Anspruch 2, dadurch gekennzeichnet, daß die beiden Spannkeile (10) durch einen Querstab (11) verbunden sind, wobei an jedem Spannkeil (10) nach oben ragende Bolzen (10b) vorgesehen sind, die jeweils in ein Langloch (11a) des Querstabes (11) eingreifen (Fig. 2).

4. Skibindung nach Anspruch 3, dadurch gekennzeichnet, daß der Querstab (11) über einen weiteren Bolzen (11b), der in ein Langloch (12a) in der Zugstange (12) eingreift, mit dieser gelenkig verbunden ist.

5. Skibindung nach Anspruch 1, dadurch gekennzeichnet, daß die zweite Querachse (8b) für den Fersenhalter (8) in einem Kolben (5) gelagert ist, der in einer sich in der Längsrichtung der Sohlenplatte (2) erstreckenden Bohrung (2b) in der Sohlenplatte (2) bzw. in einem Ansatz (2a) derselben geführt ist, und daß in dieser Bohrung (2b) noch ein zweiter Kolben (6) verschiebbar gelagert ist, der über den Querbolzen (13) mit dem gabelförmig ausgebildeten Ende der Zugstange (12) verbunden ist, wobei die Druckfeder (7) zwischen den beiden Kolben (5,6) angeordnet ist.

6. Skibindung nach Anspruch 5, dadurch gekennzeichnet, daß der zweite Kolben (6) eine aus der Bohrung (2c) vorragende Kolbenstange (6a) trägt, welche einem Betätigungsglied (15) der Halteeinrichtung (4) zugeordnet ist.

7. Skibindung nach Anspruch 1, dadurch gekennzeichnet, daß das bzw. jedes Rastglied (9) einen Haken aufweist, daß dieses bzw. jedes Rastglied (9) am Fersenhalter (8) angelenkt ist und unter dem Einfluß einer Schenkelfeder (9a) steht, wobei in der Fahrtstellung der Skibindung das bzw. jedes Rastglied (9) mit seinem Haken einen Vorsprung (2c) der Sohlenplatte (2) untergreift.

8. Skibindung nach den Ansprüchen 1 und 7, dadurch gekennzeichnet, daß an der Zugstange (12) dem bzw. jedem Rastglied (9) ein das Lösen des bzw. jedes Rastgliedes (9) bewirkender Anschlag (12b) zugeordnet ist.

9. Skibindung nach Anspruch 7 oder 8, dadurch gekennzeichnet, daß der Fersenhalter (8) unter dem Einfluß einer als Schraubenfeder ausgebildeten Aufstellfeder (8a) steht, welche einerends an einer in der Sohlenplatte (2) gelagerten (dritten) Querachse (2f) und anderends an einer (vierten) Querachse (8c) im Fersenhalter (8) festgehalten ist.

10. Skibindung nach einem der Ansprüche 7-9, dadurch gekennzeichnet, daß der Fersenhalter (8) in einem sich auch vertikal erstreckenden Führungsschlitz (2e) des Ansatzes (2a) geführt ist.

## Claims

1. A releasable ski binding comprising a sole plate (2) mounted at its central portion for pivoting about a substantially vertical axis (1 b) and hinged for upwards movement about a first transverse axis (1a). said sole plate (2) being retained in the skiing position on the ski (1) by a resilient retainer mechanism (4) adapted on pivotal movement of said sole plate (2) relative to said ski (1) to cause the opening of a fixing mechanism fixing the ski boot on said sole plate (2) in response to a predetermined pivot angle being attained both in an upward and a lateral direction, said fixing mechanism comprising two clamping jaws (3) in the form of two-armed levers laterally engaging the ski boot an mounted on said sole plate (2) for pivoting about axes (3a) extending in the longitudinal direction of said ski (1), characterized in that in addition to said two clamping jaws (3) engaging said ski boot at its toe portion, said fixing mechanism comprises a heel retainer (8) mounted for pivoting about a second transverse axis (8b) displaceable in the longitudinal direction of the ski and subjected to the action of a compression spring (7) tending to displace it towards the ski tip, that said two clamping jaws (3) are operatively connected to a pull rod (12) extending in the direction towards the rear ski end, a portion of said pull rod facing towards said heel retainer (8) being of bifurcate configuration with a transverse bolt (13) extending therethrough, said bolt being slidably supported in said sole plate (2) in the longitudinal direction of the ski and biased by said compression spring (7) in the direction towards the rear end of the ski, and that in the skiing position of the ski binding said heel retainer (8) is locked to said sole plate (2) by at least one spring-biased detent member (9) adapted to be disengaged by the action of said pull rod (12) for releasing said heel retainer (8).

2. A ski binding according to claim 1, characterized in that said two clamping jaws (3) are adapted to be pivoted to their clamping positions by means of clamping wedges (10) slidably mounted on said sole plate (2) and subjected to the action of springs, particularly respective compression springs (10a) (fig. 2).

3. A ski binding according to claim 2, characterized in that the two clamping wedges (10) are interconnected by a transverse rod (11), each clamping wedge (10) being provided with upwards projecting bolts (10b) engaging a respective slot opening (11a) of said transverse rod (11). (fig. 2).

4. A ski binding according to claim 3, characterized in that said transverse rod (11) is hingedly connected to said pull rod (12) by a further bolt (11b) received in a slot opening (12a) of said pull rod (12).

5. A ski binding according to claim 1, characterized in that said second transverse axis (8b) for said heel retainer (8) is mounted in a piston (5) guided in the longitudinal direction of said sole plate (2) in a bore (2b) formed in said sole plate (2) or in a projection (2a) thereof, respectively, and that said bore (2b) slidably receives a second piston (6) connected by said transverse bolt (13) to the bifurcate end portion of said pull rod (12), said compression spring (7) being mounted between said two pistons (5, 6).

6. A ski binding according to claim 5, characterized in that said second piston (6) carries a piston rod (6a) projecting from said bore (2c) and associated to an actuating member (15) of said retainer mechanism (4).

7. A ski binding according to claim 1, characterized in that said or each detent member (9), respectively, comprises a hook, that said or each detent member (9), respectively, is hinged to said heel retainer (8) and subjected to the action of a torsion spring (9a), the hook of said or each detent member (9), respectively, gripping a projection (2c) of said sole plate (2) from below in the skiing position of said ski binding.

8. A ski binding according to claims 1 and 7, characterized in that said or each detent member (9), respectively, has a stop (12b) on said pull rod (12) associated therewith for causing said or each detent member (9), respectively, to be released.

9. A ski binding according to claim 7 or 8, characterized in that said heel retainer (8) is subjected to the action of an erector spring (8a) formed as a helical spring having one end retained on a (third) transverse axis (2f) mounted in said sole plate (2), and its other end, on a (fourth) transverse axis (8c) in said heel retainer (8).

10. A ski binding according to any of claims 7 to 9, characterized in that said heel retainer (8) is guided in an also vertically extending guide slot (2e) of said projection (2a).

## Revendications

1. Fixation de sécurité pour ski, munie d'une plaque de semelle (2) qui peut pivoter dans sa région centrale autour d'un axe dressé (1 b) sensiblement vertical, qui peut être relevée par pivotement autour d'un premier axe transversal (1a) et qui, dans la position de déplacement, est fermement retenue sur le ski (1), par l'intermédiaire d'un dispositif élastique de retenue (4), lequel, en fonction du mouvement pivotant de la plaque de semelle (2) par rapport au ski (1), lorsqu'est atteint un angle de pivotement prédéterminé tant vers le haut que vers le côté, provoque l'ouverture d'un mécanisme de consignation à demeure assujettissant la chaussure à la plaque de semelle (2) et comportant deux mâchoires de serrage (3) qui sont réalisées sous la forme de leviers à deux bras, sont en prise latéralement avec la chaussure de ski et sont montées à pivotement, sur la plaque de semelle (2), sur des axes (3a) s'étendant dans le sens longitudinal du ski, caractérisée par le fait que le mécanisme de consignation à demeure présente par ailleurs, en plus des deux mâchoires de serrage (3) en prise dans la région de la pointe de la chaussure, un crampon (8) de talon pouvant pivoter autour d'un second axe transversal (8b), lequel axe transversal peut coulisser dans le sens longitudinal du ski et est soumis à l'influence d'un ressort de pression (7) ayant tendance à le pousser vers la pointe du ski ; par le fait qu'une tige de traction (12) s'étendant en direction de l'extrémité du ski est en liaison interactive avec les deux mâchoires de serrage (3), tige dont la région tournée vers le crampon (8) de talon est de réalisation fourchue, est traversée par une cheville transversale (13) guidée, dans la plaque de semelle (2), avec faculté de mouvement coulissant dans le sens longitudinal du ski, et est sollicitée par le ressort de pression (7) en direction de l'extrémité du ski ; et par le fait que, dans la position de déplacement de la fixation de ski, le crampon (8) de talon est encliqueté sur la plaque de semelle (2) par l'intermédiaire d'au moins un organe encliquetable (9) chargé élastiquement, cet organe encliquetable (9) pouvant être dégagé par l'intermédiaire de la tige de traction (12), en vue de l'ouverture du crampon (8) de talon.

2. Fixation de ski selon la revendication 1, caractérisée par le fait que les deux mâchoires de serrage (3) peuvent coulisser à la position de serrage au moyen de coins de blocage (10) qui sont montés, sur la plaque de semelle (2), avec faculté de coulissement et qui sont soumis à l'influence de ressorts, en particulier d'un ressort de pression (10a) respectif (figure 2).

3. Fixation de ski selon la revendication 2, caractérisée par le fait que les deux coins de blocage (10) sont reliés par l'intermédiaire d'une barrette transversale (11), des tétons (10b) saillant vers le haut, prévus sur chaque coin de blocage (10), pénétrant dans un trou oblong respectif (11a) de la barrette transversale (11) (figure 2).

4. Fixation de ski selon la revendication 3, caractérisée par le fait que la barrette transversale (11) est reliée de manière articulée à la tige de traction, par l'intermédiaire d'un autre téton (11 b) s'engageant dans un trou oblong (12a) pratiqué dans cette tige de traction (12).

5. Fixation de ski selon la revendication 1, caractérisée par le fait que le second axe transversal (8b) destiné au crampon (8) de talon est monté sur un piston (5) mobile dans un perçage (2b) qui est ménagé dans la plaque de semelle (2), respectivement dans un prolongement (2a) de celle-ci, et qui s'étend dans le sens longitudinal de cette plaque de semelle (2) ; et par le fait que ce perçage (2b) loge par ailleurs, avec faculté de coulissement, un second piston (6) relié, par l'intermédiaire de la cheville transversale (13), à l'extrémité de réalisation fourchue de la tige de traction (12), le ressort de pression (7) étant intercalé entre les deux pistons (5, 6).

6. Fixation de ski selon la revendication 5. caractérisée par le fait que le second piston (6) porte une tige (6a) de piston qui dépasse du perçage (2b), et qui est associée à un organe de manoeuvre (15) du dispositif de retenue (4).

7. Fixation de ski selon la revendication 1, caractérisée par le fait que le ou respectivement chaque organe encliquetable (9) présente un crochet ; par le fait que cet organe encliquetable, respectivement chaque organe encliquetable (9) est articulé sur le crampon (8) de talon et est soumis à l'influence d'un ressort (9a) à branches ; et par le fait que, dans la position de déplacement de la fixation de ski, le ou respectivement chaque organe encliquetable (9) emprisonne par-dessous, avec son crochet, une saillie (2c) de la plaque de semelle (2).

8. Fixation de ski selon les revendications 1 et 7, caractérisée par le fait qu'une butée (12b) solidaire de la tige de traction (12), respectivement associée au ou à chaque organe encliquetable (9), provoque respectivement le dégagement de l'organe encliquetable ou de chaque organe encliquetable (9).

9. Fixation de ski selon la revendication 7 ou 8, caractérisée par le fait que le crampon (8) de talon est soumis à l'influence d'un ressort de dressage (8a), réalisé sous la forme d'un ressort hélicoïdal qui est fermement retenu, à une extrémité, contre un (troisième) axe transversal (2f) monté dans la plaque de semelle (2) et, à l'autre extrémité, contre un (quatrième) axe transversal (8c) dans le crampon (8) de talon.

10. Fixation de ski selon l'une des revendications 7 - 9, caractérisée par le fait que le crampon (8) de talon est guidé dans une fente de guidage (2e) du prolongement (2a), qui s'étend également dans le sens vertical.
